# EUROPÄISCHE PATENTSCHRIFT

(11) **EP 0 410 049 B1**
(45) Veröffentlichungstag und Bekanntmachung des Hinweises auf die Patenterteilung: **28.12.1994**
(21) Anmeldenummer: 89250009.1
(22) Anmeldetag: 28.07.1989
(51) Int. Cl.: H01H 33/66

(54) **Kontaktanordnung für eine Vakuumschaltröhre**
Contact arrangement for a vacuum interrupter
Arrangement de contacts d'un interrupteur à vide

(43) Veröffentlichungstag der Anmeldung: 30.01.1991
(73) Patentinhaber: SIEMENS AKTIENGESELLSCHAFT, 80333 München (DE)
(72) Erfinder: Bialkowski, Günter, D-1000 Berlin 26 (DE); Gerlach, Dieter, D-1000 Berlin 45 (DE); Renz, Roman, Dr. rer. nat., D-1000 Berlin 47 (DE)

(56) Entgegenhaltungen:
- EP-A- 0 119 563
- EP-A- 0 163 593
- DE-A- 3 231 593
- DE-A- 3 334 493

## Beschreibung

### Technisches Gebiet

Die Erfindung liegt auf dem Gebiet der Vakuumschaltröhren und ist bei der konstruktiven Ausgestaltung einer Kontaktanordnung anzuwenden, die aus zwei sich axial gegenüberstehenden Kontakten besteht, wobei jeder Kontakt topfförmig ausgebildet und mit einem Stützkörper für die Kontaktplatte versehen ist.

### Stand der Technik

Eine bekannte Kontaktanordnung für eine Vakuumschaltröhre besteht aus zwei gleichachsig angeordneten und in ihrer Achsrichtung relativ zueinander bewegbaren Kontakten, deren mit einem Stromzuführungsbolzen versehene Kontaktträger topfförmig ausgebildet und zur Erzeugung eines axialen Magnetfeldes mit geneigten Schlitzen versehen sind (Axialfeldkontakten); auf den Rand jeder Kontaktträgerwand ist eine Kontaktplatte aus einem Kontaktwerkstoff auf Chrom-Kupfer-Basis aufgelötet. Zur mechanischen Stabilisierung des Kontaktes ist zwischen dem geschlitzten Kontaktträger und der ebenfalls geschlitzten Kontaktplatte eine im wesentlichen säulenartige Abstützung aus elektrisch schlecht leitendem Material, beispielsweise aus unmagnetischem Material wie Chrom-Nickel-Stahl, vorgesehen. Diese Abstützung ist zentral angeordnet und hat im Querschnitt etwa die Form eines Doppel-T-Trägers (DE-A-32 31 593). - Bei anderen bekannten Kontaktanordnungen ist die im wesentlichen ebenfalls säulenartige Abstützung nur an dem der Kontaktplatte zugewandten Ende schirmartig erweitert (DE-A-33 34 493) oder sie weist einen relativ schlanken Stützkern auf und ist an den Enden dieses Stützkernes mit plattenartigen Stützteilen versehen (EP-A-0 155 376). - Bei derartigen Kontaktanordnungen ergibt sich bei geschlossenem Kontakt im Bereich der Abstützungen eine Stromkonzentration, die beim Auftreten von Nennkurzzeit strömen größer 50 kA zum Verschweißen der Kontakte führen kann. Ein solches Verschweißen kann auch dann auftreten, wenn die Abstützung als Hohlzylinder ausgebildet ist, der innerhalb der Querschnittsfläche des Stromzuführungsbolzens unter Freilassung eines zentralen Querschnittsbereiches auf einem dem mittleren Wanddurchmesser des Hohlzylinders entsprechenden Teilkreis angeordnet ist (DE-A- 32 27 482). Hierbei besteht weiterhin der Nachteil eines relativ großen Nebenschlusses über die Abstützung, wodurch die Ausbildung eines wirksamen axialen Magnetfeldes behindert wird.

### Die Erfindung

Ausgehend von einer Kontaktanordnung mit den Merkmalen des Oberbegriffes des Patentanspruches 1 liegt der Erfindung die Aufgabe zugrunde, eine solche Kontaktanordnung so auszubilden, daß bei kleinem Nebenschluß über die Abstützung das Verschweißen der Kontaktplatten mit Sicherheit ausgeschlossen ist.

Zur Lösung dieser Aufgabe ist gemäß der Erfindung vorgesehen, daß der Durchmesser des Stromzuführungsbolzens wenigstens 50 % des Außendurchmessers des Kontaktträgers beträgt, daß der Durchmesser des Teilkreises für die Abstützung ebenfalls mindestens 50 % des Außendurchmessers des Kontaktträgers beträgt und höchstens gleich dem Außendurchmesser des Stromzuführungsbolzens ist, und daß die Abstützung im mittleren Bereich ihrer Länge einen wesentlich kleineren Querschnitt als im Fuß- und Kopfbereich aufweist, so daß der ohmsche Widerstand der Abstützung um wenigstens etwa eine Größenordnung größer ist als der ohmsche Widerstand von Kontaktträger und Kontaktplatte. Bei einer derartigen Ausgestaltung der Kontakte wird der durch die Abstützung bedingte Kraftschluß auf eine so große Oberfläche der Kontaktplatten verteilt, daß einerseits die dabei entstehende Kontaktfläche mit Sicherheit größer ist als diejenige kritische Kontaktfläche, bei der ein Verschweißen der beiden Kontaktflächen zu erwarten ist, und daß andererseits der Nebenschluß über die Abstützung hinreichend klein ist. Dabei stellt der vergrößerte Querschnitt der Abstützung im Fuß- und Kopfbereich sicher, daß sich die Abstützung, die mit Rücksicht auf den erforderlichen ohmschen Widerstand eine möglichst geringe Wandstärke aufweist, unter dem Einfluß der axialen mechanischen Kräfte nicht in den Boden des Kontaktträgers und in die Kontaktplatte eindrückt.

Die Abstützung kann beispielsweise aus einem dünnwandigen Rohr bestehen, das an beiden Enden mit ringartigen Stützflächen versehen ist. Bei diesen Stützflächen kann es sich auch um flanschartige Ansätze handeln. - Der zugehörige Teilkreis, auf dem dieses Rohr anzuordnen ist, entspricht dann bezüglich seines Durchmessers dem mittleren Wanddurchmesser des Rohres.

Um einen möglichst großen elektrischen Widerstand der Abstützung zu gewährleisten, ist es vorteilhaft, wenn die Abstützung aus mehreren auf einem Teilkreis angeordneten Stützelementen besteht, die parallele elektrische Strompfade bilden. Diese Bildung paralleler Strompfade kann dadurch erfolgen, daß als Abstützung rohrförmig oder stiftartig ausgebildete Stützelemente verwendet werden, die auf dem Teilkreis in einer Anzahl von wenigstens drei Stück gleichmäßig verteilt angeordnet sind. Mit Rücksicht darauf, daß die Kontaktplatte der einzelnen Kontakte jeweils in aller Regel geschlitzt ist, ist aber zweckmäßig jeweils ein Stützelement einem sektorförmigen Abschnitt der Kontaktplatte zugeordnet. Der elektrische Widerstand der Stützelemente kann durch entsprechende Formgebung ihres Querschnittes an den erforderlichen Wert angepaßt werden.

Man kann aber auch eine Abstützung in Form eines rohrförmigen Stützkörpers vorsehen, dessen Wand mit mehreren, vorzugsweise mindestens zehn, maximal etwa zwanzig radialen Druchbrechungen versehen ist. Die Wandbereiche zwischen den Durchbrechungen bilden dann die einzelnen Strompfade. Der Durchmesser der vorzugsweise kreisförmigen Durchbrechungen liegt zweckmäßig bei etwa 50 % der Länge des rohrförmigen Stützkörpers. Dadurch wird eine genügende mechanische Stabilität der Abstützung bei hinreichend größerem ohmschen Widerstand gewährleistet. - Zweckmäßig wird die jeweilige Abstützung so konstruiert, daß sie einen Widerstand von wenigstens etwa 40 bis 50 µOhm, zweckmäßig von etwa 100 µOhm aufweist.

Um die bei hohem Stromfluß in den Kontakten erzeugten elektrodynamischen axialen Kräfte zu kompensieren, empfiehlt es sich weiterhin, die Stützelemente an beiden Enden zu fixieren. Dies erfolgt zweckmäßig mittels einer Hartlötung, und zwar durch stinseitige Verbindung der Stützelemente mit der Kontaktplatte und durch stirn- oder mantelseitige Verbindung der Stützelemente mit dem Kontaktträger. Dabei ermöglicht die mantelseitige Verbindung innerhalb einer geeigneten Passung den gewünschten Toleranzausgleich. Bei Verwendung stiftartiger Stützelemente kann die mantelseitige Verbindung im Bereich eines Zentrierzapfens erfolgen, der in eine Bohrung des Kontaktträgers eingreift.

Die gemäß der Erfindung vorgesehene Ausgestaltung der Abstützung kommt insbesondere für solche Axialfeldkontakte in Betracht, bei denen der Außendurchmesser des Kontaktträgers 60 bis 150 mm beträgt und bei denen die Kontaktplatte aus einem Kontaktwerkstoff auf Chrom-Kupfer-Basis besteht.

### Abbildungen der Zeichnung

Drei Ausführungsbeispiele der neuen Kontaktanordnung sind in den Figuren 1 bis 6 dargestellt. Dabei zeigt
- Figur 1: einen Axialfeldkontakt mit stiftartigen Stützelementen im Querschnitt,
- Figur 2: den Kontakt gemäß Figur 1 in Draufsicht,
- Figur 3: ein stiftförmiges Kontaktelement,
- Figur 4: eine rohrförmige Abstützung im Längsschnitt,
- Figur 5: die Abstützung gemäß Figur 4 im Querschnitt und
- Figur 6: einen Axialfeldkontakt mit einer anderen rohrförmigen Abstützung.

### Ausführungsbeispiele

Die Figuren 1 und 2 zeigen einen Axialfeldkontakt 1, der aus dem Stromzuführungsbolzen 2, dem topfförmigen Kontaktträger 3 mit den geneigten Schlitzen 4 und der ebenfalls geschlitzten Kontaktplatte 5 besteht. Der Durchmesser d des Stromzuführungsbolzens 2 beträgt etwa 60 % des Außendurchmessers D des Kontakträgers 3. - Zwischen Kontaktträger und Kontaktplatte sind stiftartige Stützelemente 6 angeordnet. Diese befinden sich auf einem Teilkreis d_{T}, dessen Durchmesser nur wenig kleiner als der Außendurchmesser des Stromzuführungsbolzens 2 ist. Gemäß Figur 2 sind sechs solcher Stützelemente vorgesehen, wobei jeweils zwischen den Schlitzen der Kontaktplatte 5 ein Stützelement angeordnet ist. - Gegebenenfalls kann zusätzlich im Zentrum des Kontaktes 1 ein weiteres Stützelement angeordnet sein. In diesem Fall ist nur ein ringförmiger zentraler Querschnittsbereich freigelassen.

Gemäß Figur 3 weist jedes Stützelement einen Stützschaft 61 auf und ist an den Enden, also im Fuß- und Kopfbereich, mit kapitellartigen Stützflächen 62 versehen. Die Fläche dieser Stützflächen beträgt etwa das 6-fache des Querschnittes des Stützschaftes. - Am unteren Ende des Stützelementes 6 ist weiterhin ein Zentrieransatz 63 vorgesehen, der - gemäß Figur 1 - in eine entsprechende Bohrung des Kontaktträgers 3 eingreift. - Die Anzahl der Stützelemente 6 liegt zweckmäßig zwischen drei und zwölf. - Die Stützelemente 6 sind in nicht näher dargestellter Weise stirnseitig mit der Kontaktplatte 5 und im Bereich des Zentrieransatzes 63 mantelseitig mit dem Kontaktträger 3 verlötet.

Anstelle der stiftartigen Stützelemente gemäß Figur 1 kann auch ein rohrförmiger Stützkörper gemäß den Figuren 4 und 5 verwendet werden. Dieser besteht aus dem eigentlichen Stützrohr 71 mit einem oberen Stützring 72 und einem unteren Stützring 73. Dabei ist das eigentliche Stützrohr 71, dessen Wandstärke unter Berücksichtigung der erforderlichen mechanischen Tragfähigkeit so gering wie möglich gewählt ist, mit kreisförmigen Durchbrechungen 74 versehen. Gemäß Figur 4 sind fünfzehn solcher Durchbrechungen - gleichmäßig am Umfang verteilt - vorgesehen. Der Durchmesser dieser Durchbrechungen beträgt etwas weniger als die Hälfte der Gesamthöhe bzw. Gesamtlänge des rohrförmigen Stützkörpers 7. Die Stützfläche der beiden Stützringe 72 und 73 ist etwa 5 mal so groß wie die Querschnittsfläche des eigentlichen Stützrohres 71. - Der mittlere Wanddurchmesser des eigentlichen Stützrohres 71 entspricht dem erwähnten Teilkreisdurchmesser d_{T}.

Mit Hilfe der Durchbrechungen 74 werden einzelne Stützelemente gebildet, die auf dem Teilkreis d_{T} nahtlos aneinander gereiht sind. Ein solches einzelnes Stützelement 8 ist in Figur 5 als schraffierter Bereich dargestellt.

Ein gemäß Figur 4 ausgebildeter Stützkörper aus Chrom-Nickel-Stahl weist bei einem Durchmesser von etwa 52 mm einen ohmschen Widerstand von R = 105 µOhm auf. - Stiftartige Stützelemente gemäß Figur 3 lassen sich beispielsweise mit einem Widerstand von R = 600 µOhm herstellen, so daß sechs parallel geschaltete Stützelemente einen Gesamtwiderstand von 100 µOhm aufweisen. - Eine Kontaktanordnung gemäß Figur 1 hat bei einem Außendurchmesser des Kontaktträgers von etwa 100 mm einen ohmschen Widerstand von etwa 4 µOhm.

Figur 6 zeigt einen Axialfeldkontakt 10, bei dem als Abstützung zwischen der Kontaktplatte 5 und dem Kontaktträger 3 ein dünnwandiges Rohr 11 mit an beiden Enden angeordneten ringartigen Stützflächen 12 und 13 vorgesehen ist. Die obere Stützfläche erstreckt sich flanschartig nach außen, die untere Stützfläche flanschartig nach innen. Gegebenenfalls kann die Wand des Rohres ähnlich wie der Stützkörper gemäß Figur 4 mit Durchbrechungen versehen sein. - Bei dieser Abstützung kann die untere Stützfläche auch einen durchgehenden Boden bilden, wobei eine solche Abstützung als Ziehteil herstellbar ist.

## Patentansprüche

1. Kontaktanordnung für eine Vakuumschaltröhre,
bestehend aus zwei sich axial gegenüberstehenden und in ihrer Achsrichtung relativ zueinander bewegbaren Axialfeldkontakten mit folgenden Merkmalen:
- jeder Axialfeldkontakt besteht aus einem topfförmigen Kontaktträger (3) und einer auf den Rand der Kontaktträgerwand aufgesetzten Kontaktplatte (5),
- jeder Kontaktträger ist mit einem zylindrischen Stromzuführungsbolzen (2) versehen,
- die Wand jedes Kontaktträgers ist mit zur Kontaktachse geneigten, Windungen bildenden Schlitzen (4) versehen,
- zwischen Kontaktträger und Kontaktplatte jedes Axialfeldkontaktes ist eine Abstützung (6; 7; 11) aus einem elektrisch schlecht leitenden Material angeordnet,
- die Abstützung liegt unter Freilassung eines zentralen Querschnittsbereiches auf einem Teilkreis innerhalb der Querschnittsfläche des Stromzuführungsbolzens (2),
**dadurch gekennzeichnet**,
daß der Durchmesser (d) des Stromzuführungsbolzens (2) wenigstens 50 % des Außendurchmessers (D) des Kontaktträgers (3) beträgt, daß der Durchmesser (d_{T}) des Teilkreises für die Abstützung (6,7) ebenfalls mindestens 50 % des Außendurchmessers (D) des Kontaktträgers (3) beträgt und höchstens gleich dem Durchmesser (d) des Stromzuführungsbolzens (2) ist
und daß die Abstützung im mittleren Bereich ihrer Länge einen wesentlich kleineren Querschnitt als im Fuß- und Kopfbereich (62,72,73) aufweist,
so daß der ohmsche Widerstand der Abstützung um wenigstens etwa eine Größenordnung größer ist als der ohmsche Widerstand von Kontaktträger (3) und Kontaktplatte (5).

2. Kontaktanordnung nach Anspruch 1, **dadurch gekennzeichnet**, daß die Abstützung aus einem dünnwandigen Rohr (11) mit an beiden Enden befindlichen ringartigen Stützflächen (12,13) besteht.

3. Kontaktanordnung nach Anspruch 1, **dadurch gekennzeichnet**, daß die Abstützung aus mehreren auf dem Teilkreis angeordneten Stützelementen (6,8) besteht, die parallele elektrische Strompfade bilden.

4. Kontaktanordnung nach Anspruch 3, **dadurch gekennzeichnet**, daß die Stützelemente (6) stiftartig oder rohrförmig ausgebildet sind und in einer Anzahl von wenigstens drei Stück vorliegen.

5. Kontaktanordnung nach Anspruch 3, **dadurch gekennzeichnet**, daß die Stützelemente (8) einen rohrförmigen Stützkörper (7) bilden, dessen Wand mit mehreren radialen Durchbrechungen (74) versehen ist.

6. Kontaktanordnung nach Anspruch 5, **dadurch gekennzeichnet**, daß die Durchbrechungen (74) kreisförmig ausgebildet sind.

7. Kontaktanordnung nach Anspruch 6, **dadurch gekennzeichnet**, daß der Durchmesser der Durchbrechungen (74) etwa 50 % der Länge des rohrförmigen Stützkörpers (7) beträgt.

8. Kontaktanordnung nach einem der Ansprüche 1 bis 7, **dadurch gekennzeichnet**, daß die Abstützung (6,8) sowohl mit dem Kontaktträger (3) als auch mit der Kontaktplatte (5) verlötet ist.

9. Kontaktanordnung nach Anspruch 8, **dadurch gekennzeichnet**, daß der ohmsche Widerstand der Abstützung (6,7) etwa 100 µOhm beträgt.

## Claims

1. Contact arrangement for a vacuum interrupter, consisting of two axially-opposed, axial field contacts which can be moved relative to each other in the direction of their axis, and having the following features:
- each axial field contact consist of a cup-shaped contact carrier (3) and a contact plate (5) placed on the rim of wall of the contact carrier,
- each contact carrier is provided with a cylindrical power supply stud (2),
- the wall of each contact carrier is provided with winding-like slots inclined to the axis of the contact,
- a support (6; 7; 11) made of a material with poor electrical conductivity is arranged between the contact carrier and contact plate of each axial field contact,
- leaving a central cross-sectional area free, the support is located on a pitch circle within the cross-sectional area of the power supply stud (2)
characterised in that
the diameter (d) of the power supply stud (2) is at least 50 % of the external diameter (D) of the contact carrier (3), that the diameter of the pitch circle for the support (6, 7) is likewise at least 50 % of the external diameter (D) of the contact carrier (3) and at a maximum is equal to the diameter (d) of the power supply stud (2), and that in the central area of its length the support has a considerably smaller cross-section than in the foot and top areas (62, 72, 73), so that the ohmic resistance of the support is at least approximately an order of magnitude greater than the ohmic resistance of the contact carrier (3) and contact plate (5).

2. Contact arrangement according to Claim 1,
characterised in that
the support consists of a thin-walled tube (11) with annular support faces (12, 13) located at both ends.

3. Contact arrangement according to Claim 1,
characterised in that
the support consists of several support elements (6, 8) arranged on the pitch circle, which form parallel electric current paths.

4. Contact arrangement according to Claim 3,
characterised in that
the support elements (6) are pin-type or tubular and are at least three in number.

5. Contact arrangement according to Claim 3,
characterised in that
the support elements (8) form a tubular support body (7) whose wall is provided with several radial openings (74).

6. Contact arrangement according to Claim 5,
characterised in that
the openings (74) are circular.

7. Contact arrangement according to Claim 6,
characterised in that
the diameter of the openings (74) is approximately 50 % of the length of the tubular support body (7).

8. Contact arrangement according to one of the Claims 1 to 7, characterised in that
the support (6, 8) is soldered to the contact carrier (3) and to the contact plate (5).

9. Contact arrangement according to Claim 8,
characterised in that
the ohmic resistance of the support (6, 7) is approximately 100 µOhms.

## Revendications

1. Dispositif de contact pour un tube interrupteur à vide, constitué par deux contacts de champ axial, qui sont situés axialement en vis-à-vis et sont déplaçables l'un par rapport à l'autre dans leur direction axiale, présentant les caractéristiques suivantes :
- chaque contact de champ axial est constitué par un porte-contact (3) en forme de pot et une plaque de contact (5) montée sur le bord de la paroi du porte-contact,
- chaque porte-contact est équipé d'une broche cylindrique (2) d'amenée du courant,
- la paroi de chaque porte-contact est pourvue de fentes (4) inclinées par rapport à l'axe du contact et formant configurations incurvées,
- un support (6;7;11) formé d'un matériau mauvais conducteur de l'électricité et disposé entre le porte-contact et la plaque de contact de chaque contact de champ axial,
- le support est situé, tout en laissant dégagée une zone centrale en coupe transversale, sur un cercle partiel à l'intérieur de la surface en coupe transversale de la broche d'amenée de courant (2),
caractérisé par le fait
que le diamètre (d) de la broche d'amenée de courant (2) est égal à au moins 50 % du diamètre extérieur (D) du porte-contact (3),
que le diamètre (d_{T}) du cercle partiel pour le support (6,7) est égal aussi à au moins 50 % du diamètre extérieur (D) du porte-contact (3) et est égal au maximum au diamètre (d) de la broche d'amenée de courant (2), et
que le support possède, dans la partie médiane de son extension longitudinale, une section transversale nettement plus petite que dans sa partie formant pied que dans sa partie de tête (62, 72, 73),
de sorte que la résistance ohmique du support est supérieure, au moins environ d'un ordre de grandeur, à la résistance ohmique du porte-contact (3) et de la plaque de contact (5).

2. Dispositif de contact suivant la revendication 1, caractérisé par le fait que le support est constitué par un tube à paroi mince (11) possédant des surfaces de support annulaires (12,13), situées aux deux extrémités.

3. Dispositif de contact suivant la revendication 1, caractérisé par le fait que le support est constitué par plusieurs éléments de support (6,8) disposés sur le cercle partiel et qui forment des voies de courant électrique parallèles.

4. Dispositif de contact suivant la revendication 3, caractérisé par le fait que les éléments de support (6) sont réalisés sous la forme de tiges ou de tubes et sont présents en un nombre égal au moins à trois.

5. Dispositif de contact suivant la revendication 3, caractérisé par le fait que les éléments de support (8) forment un corps d'appui de forme tubulaire (7), dont la paroi comporte plusieurs passages radiaux (74).

6. Dispositif de contact suivant la revendication 5, caractérisé par le fait que les passages (74) sont réalisés avec une forme circulaire.

7. Dispositif de contact suivant la revendication 6, caractérisé par le fait que le diamètre des passages (74) et égal approximativement à 50 % de la longueur du corps de support tubulaire (7).

8. Dispositif de contact suivant l'une des revendications 1 à 7, caractérisé par le fait que le support (6,8) est fixé par brasage aussi bien au porte-contact (3) qu'à la plaque de contact (5).

9. Dispositif de contact suivant la revendication 8, caractérisé par le fait que la résistance ohmique du support (6,7) est égale approximativement à 100 µohms.
